# EUROPÄISCHE PATENTSCHRIFT

(11) **EP 1 021 355 B1**
(45) Veröffentlichungstag und Bekanntmachung des Hinweises auf die Patenterteilung: **18.09.2002**
(21) Anmeldenummer: 99936160.3
(22) Anmeldetag: 28.01.1999
(51) Int. Cl.: B65D 81/32

(54) **ZWEIKOMPONENTENBEHÄLTER**
TWO-COMPONENT CONTAINER
RESERVOIR A DEUX COMPOSANTES

(30) Priorität: 23.03.1998 DE 19812657
(43) Veröffentlichungstag der Anmeldung: 26.07.2000
(73) Patentinhaber: Wella Aktiengesellschaft, 64274 Darmstadt (DE)
(72) Erfinder: HERZOG, Volker, D-64560 Riedstadt (DE); MAYER, Jörg, D-64297 Darmstadt (DE); KOHN, Udo, D-64289 Darmstadt (DE); STEIGERWALD, Franz, D-64347 Griesheim (DE)
(86) Internationale Anmeldenummer: EP9900542
(87) Internationale Veröffentlichungsnummer: WO99048771

(56) Entgegenhaltungen:
- DE-A- 2 339 388
- DE-A- 3 528 525
- FR-A- 1 542 467
- FR-A- 2 610 901
- US-A- 5 186 323

## Beschreibung

Die Erfindung betrifft einen Zweikomponentenbehälter mit zwei voneinander getrennten und nach Herausstoßen eines Dichtpfropfens miteinander kommunizierenden Behältern, wobei jeder Behälter eine Kammer zur Aufnahme einer Komponente aufweist, mit einem Gewinde an einem Hals des einen Behälters und einem weiteren Gewinde, welches mit dem anderen Behälter verbunden ist, wobei die Gewinde ineinandergreifen, und der eine Behälter derart gegen den anderen Behälter schraubbar ist, daß der Dichtpfropfen aus seiner Halterung gestoßen wird.

Bei bekannten Zweikomponentenbehältern dieser Art, bei denen eine Folie als Dichtmittel zwischen den Behältern vorgesehen ist, werden Materialien mit guten Barriereeigenschaften für die Herstellung der Folie verwendet, um eine Diffusion zwischen einem in einer Kammer befindlichen Peroxid und einer Haarfarbe in der anderen Kammer zu verhindern. Eine Abdichtung über eine einzige Dichtstelle der Folie führt zu einer unsicheren Abdichtung. insbesondere bei der Serienherstellung des Zweikomponentenbehälters.

Aus der FR-OS 2610901 ist ein Zweikomponentenbehälter bekannt, bei dem eine in einem oberen Behälter befindliche Komponente einer in einem unteren Behälter befindlichen Komponente zugegeben werden kann. Dazu wird zuerst der Verschluß des unteren Behälters nach unten herausgedrückt und danach der am Boden des oberen Behälter angeordnete, zweite Verschluß entfernt.

Aus der DE 35 28 525 A ist ein anderer Zweikomponentenbehälter offenbart, und aus der DE 23 39 388 A ist ein Zweikomponentenbehälter mit den Merkmalen des Oberbegriffs des Anspruchs 1 bekannt.

Der Erfindung liegt die Aufgabe zu Grunde, einen Zweikomponentenbehälter der eingangs beschriebenen Art dahingehend auszugestalten, so daß eine sichere Abdichtung zwischen den einzelnen Behältern vorkommt, und ein einfaches und sicheres Vermischen der Komponenten erreicht wird.

Gelöst ist die Aufgabe gemäß dem kennzeichnenden Teil des Anspruchs 1. Danach besteht der Dichtpfropfen aus zwei einzelnen Stopfen, wobei der obere Stopfen nach oben aus einem mit dem oberen Behälter verbundenen Halteelement lösbar ist, ist der untere Stopfen durch den Widerstand des oberen Stopfens nach unten von einem Halteelement eines Zwischenstücks ablösbar, liegt das Zwischenstück mit einer Auflage auf dem oberen Rand des unteren Behälters auf, und weist das Zwischenstück ein gegen den oberen Stopfen wirkendes, separates Ausstoßelement auf.

Der erfindungsgemäße Zweikomponentenbehälter hat den Vorteil, daß er eine doppelte Abdichtung zwischen den einzelnen Komponenten aufweist, da jeder Stopfen eine Abdichtung vornimmt. Das Vermischen der einzelnen Komponenten geschieht in einfacher Weise durch Einschrauben des unteren Behälters in Richtung des oberen Behälters. Das Vermischen erfolgt in sicherer Weise dadurch, daß zunächst der untere und dann der obere Stopfen herausgestoßen wird. Der untere Stopfen wird durch den oberen Stopfen. und dieser wiederum durch das Ausstoßelement herausgestoßen.

Ein Herausstoßen des unteren Stopfens geschieht auch bei relativ weit voneinander entfernten Halteelementen bereits nach einem geringfügigen Umdrehen des unteren Behälters, wenn der obere Stopfen einen parallel oder annähernd parallel zu einer äußeren Behälterwand verlaufenden Wandbereich und einen am unteren Stopfen anliegenden Mittelbereich aufweist (Anspruch 2). Weit voneinander entfernte Halteelemente verhindern noch besser, daß die einzelnen Komponenten zwischen den Stopfen miteinander in Kontakt kommen können.

Ist das Ausstoßelement an eine mit dem oberen Behälter verbundene Dichtung anlegbar, bzw. liegt an dieser an (Anspruch 3), so ist eine gute Abdichtung des Zweikomponentenbehälters nach dem Vermischen der Komponenten erreicht. Hierbei eignet sich besonders eine umlaufende, federnde Wandung als Dichtung (Anspruch 4).

Ein Sicherungsring, nach dessen Abtrennen ein Behälter gegen den anderen Behälter schraubbar ist (Anspruch 5), dient der Verhinderung einer ungewünschten Aktivierung des Zweikomponentenbehälters.

Die Erfindung wird im folgenden an Hand eines Ausführungsbeispiels näher beschrieben. Es zeigt:
- Figur 1: in einem Vertikalschnitt einen Zweikomponentenbehälter mit zwei Behältern, die mittels zweier einzelner Stopfen gegeneinander abgedichtet sind, wobei der obere Stopfen nach oben und der untere Stopfen nach unten von jeweils einem Halteelement ablösbar ist, der untere Stopfen durch den Widerstand des oberen Stopfens von einem Zwischenstück ablösbar ist, das Zwischenstück mit einer Auflage auf dem oberen Rand des unteren Behälters aufliegt, und das Zwischenstück ein gegen den oberen Stopfen wirkendes, separates Ausstoßelement aufweist;
- Figur 2: in einem Vertikalschnitt und in vergrößerter Darstellung einen Ausschnitt aus Figur 1;
- Figur 3: in einem Vertikalschnitt und in vergrößerter Darstellung einen weiteren Ausschnitt aus Figur 1, sowie
- Figur 4: in einem Vertikalschnitt und in vergrößerter Darstellung einen weiteren Ausschnitt aus Figur 1, jedoch mit aus ihren Halteelementen gelösten Stopfen.

Bei einem Zweikomponentenbehälter 1 sind zwei einzelne Behälter 2, 3 über Gewinde 4, 11 miteinander verbunden. Nach einem Herausstoßen eines kombinierten Dichtpfropfens 5 können die Inhalte der Behälter 2, 3 miteinander vermischt werden (Figur 1). Jeder Behälter 2, 3 weist eine Kammer 6, 7 auf. Während eine Kammer 6 zur Aufnahme eines Peroxids als der einen Komponente vorgesehen ist, dient die andere Kammer 7 der Aufnahme einer Haarfarbe als zweiter Komponente.

Am Hals 8 des unteren Behälters 3 ist ein Gewinde 11 vorgesehen. welches in das Gewinde 4 eines Mittelstücks 10 eingreift. Das Mittelstück 10 ist über eine Schnappverbindung 6 mit dem Behälter 2 verbunden. Der untere Behälter 3 ist gegen den oberen Behälter 2 schraubbar, wobei zuerst der untere Stopfen 13 des Dichtpfropfens 5 und dann der obere Stopfen 12 des Dichtpfropfens 5 herausgestoßen wird.

Die einzelnen Stopfen 12, 13 bilden gemeinsam den Dichtpfropfen 5. Der obere Stopfen 12 wird nach oben aus dem mit dem oberen Behälter 2 verbundenen Halteelement 14 gestoßen. Der untere Stopfen hat ein leichter lösbares Halteelement 15 als der obere Stopfen 12. Somit wird der untere Stopfen 13 vom Mittelbereich 16 des oberen Stopfens 12 ausgestoßen, wobei der obere Stopfen 12 in seinem Halteelement 14 verbleibt. Der untere Stopfen 13 wird durch den Widerstand des oberen Stopfens 12, nach Abreißen eines Sicherungsringes 17, welcher an der Lasche 18 ergriffen werden kann, herausgestoßen und fällt nach unten von einem Zwischenstück 19 ab. Nachdem der Sicherungsring 17 vom Zweikompontenbehälter 1 abgetrennt wurde, kann der untere Behälter 3 weiter gegen den oberen Behälter 2 geschraubt werden.

Das Zwischenstück 19 liegt mit einer Auflage 20 auf dem oberen Rand 21 des unteren Behälters 3 auf. Das Zwischenstück 19 weist ein Ausstoßelement 22 auf, welches gegen den oberen Stopfen 12 wirkt und diesen bei Erreichen einer ringförmigen Fläche 23 aus seinem Halteelement 14 löst. Das Halteelement 15 weist einen Preßsitz 25 in Kombination mit einer Rastverbindung 24 auf (Figur 2). Das Halteelement 14 weist ebenfalls einen Preßsitz 26 und eine Rastverbindung 27 auf (Figur 3).

Der obere Stopfen 12 hat einen parallel zur äußeren Behälterwand 28 verlaufenden Wandbereich 29, der in einen am unteren Stopfen 13 anliegenden Mittelbereich 16 übergeht.

Das Ausstoßelement 22 liegt bei weitergeschraubtem unteren Behälter 3 an einer mit dem oberen Behälter 2 verbundenen Dichtung 30, einer umlaufenden. federnden Wandung, an und dichtet derart den Zweikomponentenbehälter 1 ab. Bei dem in Figur 4 dargestellten, maximalen Einschraubzustand sind die Stopfen 12, 13 von den Halteelementen 14, 15 abgelöst, und die zuvor getrennten Komponenten können sich vermischen.

Der Zweikomponentenbehälter 1 wird dann geschüttelt, und schließlich wird die aktive Haarfarbe, nach Abschrauben einer Verschlußkappe 31. durch eine Abgabeöffnung 32 appliziert (Figur 1).

## Patentansprüche

1. Zweikomponentenbehälter mit zwei voneinander getrennten und nach Herausstoßen eines Dichtpfropfens miteinander kommunizierenden Behältern, wobei jeder Behälter eine Kammer zur Aufnahme einer Komponente aufweist, mit einem Gewinde an einem Hals des einen Behälters und einem weiteren Gewinde, welches mit dem anderen Behälter verbunden ist, wobei die Gewinde ineinandergreifen, und der eine Behälter derart gegen den anderen Behälter schraubbar ist. daß der Dichtpfropfen aus seiner Halterung gestoßen wird, **dadurch gekennzeichnet, daß** der Dichtpfropfen (5) aus zwei einzelnen Stopfen (12, 13) gebildet ist, wobei der obere Stopfen (12) nach oben aus einem mit dem oberen Behälter (2) verbundenen Halteelement (14) lösbar ist, daß der untere Stopfen (13) durch den Widerstand des oberen Stopfens (12) nach unten von einem Halteelement (15) eines Zwischenstücks (19) ablösbar ist, daß das Zwischenstück (19) mit einer Auflage (20) auf dem oberen Rand (21) des unteren Behälters (3) aufliegt, und daß das Zwischenstück (19) ein gegen den oberen Stopfen (12) wirkendes, separates Ausstoßelement (22) aufweist.

2. Zweikomponentenbehälter nach Anspruch 1. **dadurch gekennzeichnet, daß** der obere Stopfen (12) einen parallel oder annähernd parallel zu einer äußeren Behälterwand (28) verlaufenden Wandbereich (29) und einen am unteren Stopfen (13) anliegenden Mittelbereich (16) aufweist.

3. Zweikomponentenbehälter nach Anspruch 1 oder Anspruch 2, **dadurch gekennzeichnet, daß** das Ausstoßelement (22) an einer mit dem oberen Behälter (2) verbundenen Dichtung (30) anliegt oder anlegbar ist.

4. Zweikomponentenbehälter nach Anspruch 3. **dadurch gekennzeichnet, daß** die Dichtung (30) eine umlaufende, federnde Wandung ist.

5. Zweikomponentenbehälter nach mindestens einem der vorgenannten Ansprüche, **dadurch gekennzeichnet, daß** ein Sicherungsring (17) vorgesehen ist, nach dessen Abtrennen ein Behälter (3) gegen den anderen Behälter (2) schraubbar ist.

## Claims

1. Two-component container with two separate containers which communicate with one another once a sealing plug has been ejected, each container having a chamber for accommodating a component, with a thread on a neck of one container and a further thread connected to the other container, the threads interengaging and it being possible for one container to be screwed towards the other container such that the sealing plug is ejected from its mount, **characterized in that** the sealing plug (5) is formed from two individual stoppers (12, 13), it being possible for the top stopper (12) to be released upwards from a retaining element (14) connected to the top container (2), **in that** the bottom stopper (13) can be released downwards, from a retaining element (15) of an intermediate element (19), by the resistance of the top stopper (12), **in that** the intermediate element (19) rests on the top border (21) of the bottom container (3) by way of a bearing means (20), and **in that** the intermediate element (19) has a separate ejecting element (22) acting against the top stopper (12).

2. Two-component container according to Claim 1, **characterized in that** the top stopper (12) has a wall region (29), which runs parallel or more or less parallel to an outer container wall (28), and a central region (16), which butts against the bottom stopper (13).

3. Two-component container according to Claim 1 or Claim 2, **characterized in that** the ejecting element (22) butts, or can be positioned, against a seal (30) connected to the top container (2).

4. Two-component container according to Claim 3, **characterized in that** the seal (30) is an encircling, resilient wall.

5. Two-component container according to at least one of the preceding claims, **characterized in that** there is provided a securing ring (17), following the removal of which it is possible to screw one container (3) towards the other container (2).

## Revendications

1. Réservoir à deux composants comprenant deux réservoirs séparés l'un de l'autre et communiquant l'un avec l'autre après expulsion d'un bouchon hermétique, chaque réservoir présentant une chambre pour recevoir un composant, avec un filetage au niveau d'un col d'un réservoir et un autre filetage, qui est connecté à l'autre réservoir, les filetages s'engageant l'un dans l'autre, et l'un des réservoirs pouvant être vissé contre l'autre réservoir de telle sorte que le bouchon hermétique soit expulsé de son support, **caractérisé en ce que** le bouchon hermétique (5) est formé de deux bouchons individuels (12, 13), le bouchon supérieur (12) étant libérable vers le haut hors d'un élément de retenue (14) associé au réservoir supérieur (2), **en ce que** le bouchon inférieur (13) peut être détaché par la résistance du bouchon supérieur (12) vers le bas, d'un élément de retenue (15) d'une pièce intermédiaire (19), **en ce que** la pièce intermédiaire (19) repose avec un appui (20) sur le bord supérieur (21) du réservoir inférieur (3) et **en ce que** la pièce intermédiaire (19) présente un élément d'expulsion (22) séparé, agissant contre le bouchon supérieur (12).

2. Réservoir à deux composants selon la revendication 1, **caractérisé en ce que** le bouchon supérieur (12) présente une région de paroi (29) s'étendant parallèlement ou approximativement parallèlement à une paroi de réservoir extérieure (28) et une région centrale (16) s'appliquant contre le bouchon inférieur (13).

3. Réservoir à deux composants selon la revendication 1 ou la revendication 2, **caractérisé en ce que** l'élément d'expulsion (22) s'applique ou peut s'appliquer contre un joint hermétique (30) associé au réservoir supérieur (2).

4. Réservoir à deux composants selon la revendication 3, **caractérisé en ce que** le joint hermétique (30) est une paroi périphérique élastique.

5. Réservoir à deux composants selon au moins l'une des revendications précédentes, **caractérisé en ce qu'**il est prévu une bague de sécurité (17), après la séparation de laquelle un réservoir (3) peut être vissé contre l'autre réservoir (2).
